# EUROPÄISCHE PATENTSCHRIFT

(11) **EP 0 032 150 B1**
(45) Veröffentlichungstag und Bekanntmachung des Hinweises auf die Patenterteilung: **01.02.1984**
(21) Anmeldenummer: 80901409.5
(22) Anmeldetag: 16.07.1980
(51) Int. Cl.: A63C 9/08

(54) **VERRIEGELUNGSVORRICHTUNG FÜR EINE ELEKTRONISCHE SICHERHEITS-SKIBINDUNG**
LOCKING DEVICE FOR AN ELECTRONIC SAFETY SKI BINDING
DISPOSITIF DE VERROUILLAGE POUR UNE FIXATION ELECTRONIQUE DE SECURITE DE SKI

(30) Priorität: 16.07.1979 DE 2928681
(43) Veröffentlichungstag der Anmeldung: 22.07.1981
(73) Patentinhaber: MARKER Patentverwertungsgesellschaft mbH, CH-6340 Baar (CH)
(72) Erfinder: KNABEL, Walter, D-8105 Farchant (DE); KLUBITSCHKO, Gerd, D-8106 Oberau (DE); STEMPFHUBER, Lorenz, D-8100 Garmisch-Partenkirchen (DE); D'ANTONIO, Nicholas Fred, Liverpool, NY 13088 (US)
(74) Vertreter: Lorenz, Eduard
(86) Internationale Anmeldenummer: EP8000058
(87) Internationale Veröffentlichungsnummer: WO8100216

## Beschreibung

Die Erfindung betrifft eine Verriegelungsvorrichtung für eine elektronische Sicherheits-Skibindung mit zwei miteinander verrasteten Teilen, von denen das verriegelte Teil mit einem Sohlenhalter verbunden und zwischen seiner Haltestellung, in der es von dem anderen von einem Drehmagneten bewegbaren verriegelnden Teil gehalten wird, und seiner Freigabestellung beweglich ist, wobei das verriegelnde Teil aus einem Winkelhebel besteht, dessen erster Arm mit einem das verriegelte Teil in der Haltestellung haltenden hakenförmigen Vorsprung versehen ist und auf dessen zweiten Arm die Bewegung des Drehmagneten übertragen und dadurch der hakenförmige Vorsprung außer Eingriff mit dem verriegelten Teil gebracht wird.

Beispielsweise aus den DE-OS 2244949 und 2519544 bekannte elektronische Sicherheits-Skibindungen bestehen aus elektrische Signale abgebenden Kraftaufnehmern zur Erfassung der auf das Bein des Skiläufers wirkenden Kräfte und/oder Drehmomente und einer beim Auftreten gefährlicher Kräfte oder Drehmomente die Auslöseeinrichtung durch ein Auslösesignal betätigenden Elektronikschaltung. Die mechanische Auslöseeinrichtung weist dabei eine Verriegelung auf, die durch die Kraft eines durch das Auslösesignal eingeschalteten Elektromagneten gelöst wird. Dabei kommen stab- oder U-förmige Elektromagnete zur Anwendung, deren auf den beweglichen Anker ausgeübte Kraft unter anderem wesentlich von der Länge des Luftspalts abhängt und die eine Lösung der Verriegelung durch Erschütterungen oder andere äußere Einflüsse nicht zu verhindern vermögen.

Bei einer aus der AT-PS 324903 bekannten Verriegelungsvorrichtung für eine elektronische Sicherheits-Skibindung der eingangs angegebenen Art ist als Drehmagnet ein Elektromotor vorgesehen, auf dessen Ankerwelle ein Ende eines Seilzugs befestigt ist, dessen anderes Ende in der Weise mit dem zweiten Arm des Winkelhebels verbunden ist, daß nach Einschalten des Elektromotors der auf die Ankerwelle aufgewickelte Seilzug den Winkelhebel verschwenkt und dadurch dessen hakenförmigen Vorsprung aus dem verrasteten Eingriff mit dem verriegelten Teil bringt. Abgesehen davon, daß der zum Verschwenken des Winkelhebels vorgesehene und auf die Ankerwelle aufgewikkelte Seilzug eine störungsanfällige Betätigungseinrichtung bildet, muß der Winkelhebel von einer verhältnismäßig starken Feder in seiner verrasteten Stellung gehalten werden, um infolge von Erschütterungen Fehlauslösungen zu vermeiden. Im Falle einer Auslösung muß also der Seilzug auch die Kraft der Haltefeder überwinden, das die Verwendung eines stärkeren Motors erforderlich macht und wegen des damit verbundenen höheren Bedarfs an elektrischer Energie nachteiliq ist.

Aufgabe der Erfindung ist es daher, eine Verriegelungsvorrichtung der eingangs angegebenen Art zu schaffen, die auch ohne eine die Verrastung sichernde Haltefeder eine erschütterungssichere Verriegelung der miteinander verrasteten Teile gewährleistet.

Erfindungsgemäß wird diese Aufgabe dadurch gelöst, daß der Drehmagnet zum Zusammenwirken mit dem zweiten Arm des Winkelhebels auf seiner Drehachse eine Scheibe mit einem Nocken trägt und daß der Nocken im Anschluß an eine Anlauffläche eine zur Scheibe konzentrische Stirnfläche aufweist, die im verriegelten Zustand gegen einen Vorsprung anliegt, der sich auf der dem hakenförmigen Vorsprung gegenüberliegenden Seite des ersten Arms befindet und von diesem abläuft, wenn der Drehmagnet die Scheibe so weit gedreht hat, daß die Anlauffläche gerade den zweiten Arm anläuft. Bei der erfindungsgemäßen Verriegelungsvorrichtung wird das verriegelte Teil ohne eine die Verrastung sichernde Haltefeder dadurch sicher in seiner verriegelten Stellung gehalten, daß der Nocken den ersten Arm in seiner mit dem verriegelten Teil blockierten Stellung hält und diesen erst freigibt, wenn er zum Verschwenken des zweiarmigen Hebels gegen den auf dessen zweitem Arm angeordneten Vorsprung aufläuft.

Zweckmäßigerweise ist auf der dem Nocken gegenüberliegenden Seite der Scheibe ein dessen Gewicht und Schwungmoment ausgleichendes Gegengewicht angeordnet.

Ein Ausführungsbeispiel der Erfindung wird nachstehend anhand der Zeichnung, in deren einziger Figur eine Vorderansicht der Verriegelungsvorrichtung schematisch dargestellt ist, näher erläutert.

Der Schieber 1 bildet ein verriegeltes Teil, das in nicht dargestellter Weise mit dem Sohlenhalter einer elektronischen Sicherheits-Skibindung verbunden ist und in seiner dargestellten Haltestellung mit dem aus einem zweiarmigen Hebel 3 bestehenden verriegelnden Teil verrastet ist.

Der Schieber 1 ist in Richtung des Pfeils A mit der Kraft einer nicht dargestellten Feder beaufschlagt und in einer längsverlaufenden Führung des Gehäuses 4 längsverschieblich gehalten. Der Schieber 1 weist an seinem äußeren freien Ende eine Rastnase 2 auf, hinter die in der dargestellten Haltestellung die Rastnase 5 des ersten Arms 6 des zweiarmigen Hebels 3 greift. In der dargestellten Verriegelungsstellung liegen der Schieber 1 und der erste Arm 6 etwa parallel zueinander.

Der zweiarmige Hebel 3 ist um den gehäusefesten Bolzen 7 schwenkbar in dem Gehäuse gelagert. Der zweite Arm 8 des zweiarmigen Hebels 3 steht rechtwinkelig zu dem ersten Arm 6. Der zweite Arm 8 weist an seinem freien äußeren Ende einen Vorsprung 9 auf, der mit einer schrägen Anlauffläche 10 versehen ist.

Auf der zu dem Bolzen 7 parallel verlaufenden Welle des nicht dargestellten Drehmagneten ist eine Nockenscheibe 11 fest aufgesetzt, die in der Ebene des zweiarmigen Hebels 3 liegt. Auf dem Umfang des kreisscheibenförmigen Teils der Nockenscheibe 11 ist ein Nocken 12 aufgesetzt, der etwa über ein Viertel des Umfangs des kreisscheibenförmigen Teils der Nockenscheibe 11 verläuft. Der Nocken 12 weist an seinem in Drehrichtung B vorderen Ende eine kurvenförmige Auflauffläche auf, die durch Drehung der Nockenscheibe 11 gegen die schräg verlaufende Auflauffläche 10 des Vorsprungs 9 aufläuft. Im Anschluß an die kurvenförmige Auflauffläche 13 weist der Nocken 12 eine äußere Stirnfläche auf, die konzentrisch um die Welle des Drehmagneten gekrümmt ist. Der Nocken weist an seinem hinteren Ende eine Stufe 14 auf, über die er etwa senkrecht auf den Rand des etwa kreisscheibenförmigen Teils der Nockenscheibe 11 abfällt.

Der erste Arm 6 des zweiarmigen Hebels 3 weist auf seiner freien, der Nase 5 gegenüberliegenden Seite einen Vorsprung 15 auf, der sich in der dargestellten Verriegelungsstellung auf der kreisbogenförmig gekrümmten Umfangsfläche des Nockens 12 abstützt.

Die Verriegelung des ersten Arms 6 mit dem Schieber 1 wird dadurch gelöst, daß der Drehmagnet die Nockenscheibe in Richtung des Pfeils B dreht, bis die kurvenförmige Auflauffläche des Nockens 12 gegen die Schrägfläche des Vorsprungs 9 anstößt und bei Weiterdrehung den zweiarmigen Hebel 3 in Richtung des Pfeils C verschwenkt. Kurz bevor die Auflauffläche 13 gegen die Anlauffläche 10 anstößt, dreht sich die Stufe 14 des Nockens 12 über die hintere Kante des Vorsprungs 15 hinweg, so daß dadurch die Blockierung des ersten Arms 6 aufgehoben wird und durch Verschwenken des zweiarmigen Hebels 3 die Nasen 2, 5 außer Eingriff gebracht werden.

Zum Ausgleich des Gewichts des Nockens 12 ist auf der gegenüberliegenden Seite der Nockenscheibe 11 ein Gegengewicht 16 befestigt.

Zur Rückstellung des zweiarmigen Hebels 3 und des Drehmagneten nach einer Lösung der Verriegelung können nicht dargestellte Federn vorgesehen werden.

## Patentansprüche

1. Verriegelungsvorrichtung für eine elektronische Sicherheits-Skibindung mit zwei miteinander verrasteten Teilen (1, 3), von denen das verriegelte Teil (1) mit einem Sohlenhalter verbunden und zwischen seiner Haltestellung, in der es von dem anderen von einem Drehmagneten bewegbaren verriegelnden Teil gehalten wird, und seiner Freigabestellung beweglich ist, wobei das verriegelnde Teil aus einem Winkelhebel (3) besteht, dessen erster Arm (6) mit einem das verriegelte Teil (1) in der Haltestellung haltenden hakenförmigen Vorsprung (5) versehen ist und auf dessen zweiten Arm (8) die Bewegung des Drehmagneten übertragen und dadurch der hakenförmige Vorsprung (5) außer Eingriff mit dem verriegelten Teil (1) gebracht wird, dadurch gekennzeichnet, daß der Drehmagnet zum Zusammenwirken mit dem zweiten Arm (8) des Winkelhebels (3) auf seiner Drehachse eine Scheibe (11) mit einem Nocken (12) trägt und daß der Nocken (12) im Anschluß an eine Anlauffläche (13) eine zur Scheibe (11) konzentrische Stirnfläche aufweist, die im verriegelten Zustand gegen einen Vorsprung (15) anliegt, der sich auf der dem hakenförmigen Vorsprung (5) gegenüberliegenden Seite des ersten Arms (6) befindet und von diesem abläuft, wenn der Drehmagnet die Scheibe (11) so weit gedreht hat, daß die Anlauffläche (13) gerade den zweiten Arm (8) anläuft.

2. Verriegelungsvorrichtung nach Anspruch 1, dadurch gekennzeichnet, daß auf der dem Nocken (12) gegenüberliegenden Seite der Scheibe (11) ein dessen Gewicht und Schwungmoment ausgleichendes Gegengewicht (16) angeordnet ist.

## Claims

1. A locking device for an electronic safety ski binding, comprising two releasably interengageable members (1, 3), of which the locked member (1) is connected to a soleholder and is movable between a released position and a retained position, in which it is retained by the locking other member, which is movable by a rotary solenoid, the locking member consisting of a bell-crank lever (3), the first arm (6) of which has a hook-shaped projection (5) for holding the locked member (1) in its retained position, whereas the movement of the rotary solenoid is transmitted to the second arm (8) of the bell-crank lever in order to disengage the hook-shaped projection (5) from the locked member (1), characterized in that the rotary solenoid carries on its rotary shaft a disc (11) provided with a cam (12) for cooperation with the second arm (8) of the bell-crank lever (3) and the cam (12) is formed with a rising surface (13), which is succeeded by an end face that is concentric with the disc (11) and in the locked condition engages a projection (15), which is provided on that side of the first arm (6) which is opposite to the hook-shaped projection (5) and departs therefrom when the rotary solenoid has rotated the disc (11) to such an extent that the rising surface (13) just begins to engage the second arm (8).

2. A locking device according to claim 1, characterized in that a counterweight (16) for balancing the weight and the flywheel effect of the cam (12) is provided on that side of the cam (11) which is opposite to the cam.

## Revendications

1. Dispositif de verrouillage pour fixation de ski de sécurité électronique comportant deux éléments (1,3), encliquetés l'un dans l'autre dont l'élément verrouillé (1) est lié à un dispositif de blocage de la semelle et est mobile entre sa position relâchée et sa position bloquée dans laquelle il est maintenu par l'élément verrouillant mobile moyennant un aimant tournant, l'élément verrouillant consistant en un levier coudé (3) dont le premier bras (6) est pourvu d'une saillie en forme de crochet (5) qui maintient l'élément verrouillé en position bloquée et sur le deuxième bras (8) duquel est transmis le mouvement de l'aimant tournant mettant ainsi hors-prise la saillie (5) en forme de crochet et l'élément verrouillé (1), caractérisé par le fait que l'aimant tournant porte sur son axe tournant un disque (11) pourvu d'une came (12) en vue de l'interaction avec le deuxième bras (8) du levier coudé (3) et que la came (12) est pourvue d'une face concentrique par rapport au disque (11) en aval d'une surface inclinée (13), qui, à l'état verrouillé, est en contact avec une saillie (15) se trouvant sur la partie opposée à la saillie (5) en forme de crochet du premier bras (6) et qui se dégage de celle-ci lorsque l'aimant tournant a tourné le disque (11) au point où la surface inclinée (13) est sur le point de s'engager sur le deuxième bras (8).

2. Dispositif de verrouillage selon revendication 1, caractérisé par le fait qu'un contre-poids est disposé sur le côté du disque (11) opposé à la came (12) compensant le poids et le couple d'inertie de celle-ci.
